# EUROPÄISCHE PATENTANMELDUNG

(11) **EP 4 230 080 A1**
(43) Veröffentlichungstag der Anmeldung: **23.08.2023**
(21) Anmeldenummer: 22157999.8
(22) Anmeldetag: 22.02.2022
(51) Int. Cl.: A44C 9/02, A44C 9/00

(54) **FINGERRING**

(71) Anmelder: Meister & Co AG, 8832 Wollerau (CH)
(72) Erfinder: LÄUBLI, Daniel, 8810 Horgen (CH); GÄTZI, Beat, 8834 Schindellegi (CH)
(74) Vertreter: Clerc, Natalia

(57) **Zusammenfassung**

Ein Fingerring weist ein Ringband (1) mit einer Aufnahmeöffnung zur Aufnahme eines Fingers und ein Einsatzteil (2) zur Veränderung der Grösse der Aufnahmeöffnung auf. Das Ringband (1) weist in seiner inneren Oberfläche (11) eine Nut (12) zur Aufnahme des Einsatzteils (2) auf, wobei sich die Nut (12) über mindestens die Hälfte des inneren Umfangs des Ringbandes (1) erstreckt. Das Einsatzteil (2) weist einen äusseren Umfang auf, der mindestens der Hälfte des inneren Umfangs des Ringbandes (1) entspricht. Das Einsatzteil (2) ist elastisch ausgebildet und ist mit seinem gesamten äusseren Umfang in der Nut (12) aufnehmbar. Durch Verkleinerung seines Durchmessers ist das Einsatzteil (2) in die Nut (12) einlegbar und durch anschliessende, mittels elastischer Rückfederung erzeugte Vergrösserung seines Durchmessers in der Nut (12) fixierbar. Das in der Nut (12) fixierte Einsatzteil (2) ist durch Verkleinerung des Durchmessers aus der Nut (12) entfernbar. Der Fingerring ermöglicht eine einfache und reversible Anpassung an unterschiedliche Fingergrössen.

## Beschreibung

### TECHNISCHES GEBIET

Die vorliegende Erfindung betrifft einen Fingerring, ein Set mit einem Fingerring, ein Einsatzteil eines Fingerrings sowie ein Werkzeug zur Verwendung mit einem Fingerring.

### STAND DER TECHNIK

DE 295 04 659 U1 offenbart einen an unterschiedlich grosse Finger anpassbaren Fingerring mit einem elastischen C-förmigen Einsatzteil, der in einer Nut des Ringbandes gehalten ist. Zur Fixierung des Einsatzteils muss das Ringband im Bereich der Nut zusammengedrückt und der Innendurchmesser der Nut verkleinert werden. Dadurch wird jedoch auch das Ringband verändert. Dies benötigt fachmännische Kenntnisse, damit der Fingerring nicht beschädigt wird. Zudem ist ein derartiges Zusammendrücken der Nut bei massiven schweren Ringen kaum möglich. Das Einsatzteil lässt sich zudem nicht mehr entfernen, ohne das Ringband ein weiteres Mal zu bearbeiten. Das Einsatzteil ist federnd ausgebildet, wobei seine Grundstellung einem kleinsten Fingerdurchmesser entspricht. Grössere Finger weiten beim Tragen das Einsatzteil auf. Je grösser der Finger, umso mehr Druck wirkt somit vom elastischen Einsatzteil auf den Finger. Der Fingerring liegt zudem in allen Fingergrössen relativ satt am Finger an. Dies vermindert den Tragkomfort. Des Weiteren ist insbesondere bei kleinen Fingern ein Abstand zwischen dem Einsatzteil und dem Ringband vorhanden, der das optische Erscheinungsbild des Fingerrings beeinträchtigt.

US 2018/0000207 A1 und US 2010/0083701 A1 verwenden einen hufeisenförmigen Einsatz zur Grössenanpassung des Fingerrings. Der Einsatz wird ebenfalls in einer Nut eingeklemmt oder mittels Leim oder Löten fixiert. Auch hierzu ist eine Fachperson notwendig. Zudem lässt sich der Einsatz kaum mehr entfernen. Ein Käufer des Rings kann somit nicht vor dem Kauf ausprobieren, wie sich der grössenangepasste Fingerring am Finger anfühlt.

US 4 261 185 B1 und DE 2 208 769 A1 zeigen Einsätze mit Haken oder Nasen, die in das Ringband eingehängt werden, um dessen Innendurchmesser zu verkleinern. Dies ist relativ aufwendig in der Fertigung. Zudem weist die Innenfläche des nicht verkleinerten Ringbandes sowie auch die sich nur über einen Teil des Umfangs erstreckenden Einsätze einen verminderten Tragkomfort im Vergleich zu einem einheitlich geformten Innenbereich eines Ringbandes auf.

US 6 672 105 B1 offenbart einen zylinderförmigen Luftsack, der im Ringband befestigt ist und der sich über eine Öffnung im Ringband auf die gewünschte Grösse aufblasen lässt. Diese Lösung beeinträchtigt das Design des Rings, da er zwingend eine von aussen zugängliche und verschliessbare Durchgangsbohrung aufweisen muss. Des Weiteren beeinträchtigt die Verwendung eines aufblasbaren Luftsacks das edle Design des Fingerrings.

EP 1 410 728 A2 offenbart einen Fingerring mit einem ersten Ringteil, der mittels eines Wälzlagers relativ zu einem zweiten Ringteil drehbar ist. Derartige Drehringe faszinieren durch ihre Lichtspiele und optischen Effekte. Sie sind aufgrund des Wälzlagers komplex aufgebaut, bewegen sich im gehobenen Preisniveau und lassen sich nicht einfach in ihrer Grösse verändern, beispielsweise ausdehnen. Insbesondere für die oben erwähnten und auch für andere Arten von Drehringen besteht das Bedürfnis, ein System zu schaffen, welches eine Anpassung an unterschiedliche Fingergrössen ermöglicht.

### DARSTELLUNG DER ERFINDUNG

Es ist deshalb eine Aufgabe der Erfindung, einen Fingerring zu schaffen, der sich auf einfache und reversible Art und Weise an eine Fingergrösse anpassen lässt.

Diese Aufgabe löst ein Fingerring mit den Merkmalen des Anspruchs 1.

Der erfindungsgemässe Fingerring weist ein Ringband mit einer Aufnahmeöffnung zur Aufnahme eines Fingers und ein Einsatzteil zur Veränderung der Grösse der Aufnahmeöffnung auf. Das Ringband weist an seiner Innenseite eine Nut zur Aufnahme des Einsatzteils auf, wobei sich die Nut über mindestens die Hälfte des inneren Umfangs des Ringbandes erstreckt. Das Einsatzteil weist einen äusseren Umfang auf, der mindestens der Hälfte des inneren Umfangs des Ringbandes entspricht. Das Einsatzteil ist elastisch ausgebildet und es ist mit seinem gesamten äusseren Umfang in der Nut aufnehmbar, wobei es durch Verkleinerung seines Durchmessers in die Nut einlegbar und durch anschliessende, mittels elastischer Rückfederung erzeugte Vergrösserung seines Durchmessers in der Nut fixierbar ist. Das in der Nut fixierte Einsatzteil ist zudem durch Verkleinerung des Durchmessers aus der Nut entfernbar.

Dadurch lässt sich das Einsatzteil ohne grosse Fachkenntnis und ohne die Notwendigkeit einer Veränderung des Ringbandes, d.h. des Basisrings, einsetzen und wieder entfernen. Die Kunden können denselben Ring mit und ohne Einsatzteil bzw. mit verschieden dicken Einsatzteilen anprobieren und die für sie optimale Passform wählen. Das Einsatzteil bildet somit eine einfach verwendbare Einlage. Es lassen sich mehrere Einlagen wahlweise mit demselben Fingerring verwenden, wobei sie sich in ihrer Materialstärke und somit in ihrem Durchmesser unterscheiden können, um den Fingerring an unterschiedliche Fingergrössen anzupassen.

Je nach Ausführungsform lassen sich diese Einsatzteile sogar zu Hause durch den Kunden selber in der Grösse verändern, so dass derselbe Ring von verschiedenen Personen getragen werden kann, ohne dass er jeweils aufwändig von einer Fachperson angepasst werden muss.

Da sich das Einsatzteil über seinen gesamten äusseren Umfang in der Nut befindet, entsteht kein optisch störender Spalt zwischen Ringband und Einsatzteil. Das Erscheinungsbild des Fingerrings wird somit nicht verändert. In bevorzugten Ausführungsformen stehen zudem keine Teile des Einsatzteils nach innen in die Aufnahmeöffnung vor, so dass ein angenehmer Tragkomfort gewährleistet ist.

Vorzugsweise erstreckt sich das Einsatzteil über annähernd den gesamten inneren Umfang des Ringbandes. Der nicht vom Einsatzteil überdeckte Bereich des inneren Umfangs ist vorzugsweise lediglich durch den Platzbedarf bedingt, der für die Verkleinerung des Durchmessers notwendig ist. Dies erhöht den Tragkomfort, da sich die innere Form des Fingerrings nicht verändert. Die auf den Finger beim Tragen wirkenden Kräfte sind nach wie vor ausgewogen.

Vorzugsweise weist das Einsatzteil zwei einander gegenüberliegende freie Enden auf, die beabstandet zueinander angeordnet sind, wobei im Bereich dieser Enden Kontaktierungsmittel vorhanden sind, die im montierten Zustand des Einsatzteils mittels eines Werkzeugs zwecks Verkleinerung des ursprünglichen Durchmessers kontaktierbar sind, wobei die Kontaktierungsmittel vorzugsweise Ausnehmungen sind. Dies erleichtert das Einsetzen und Entfernen des Einsatzteils.

in bevorzugten Ausführungsformen ist der Abstand zwischen den zwei Enden ein Vielfaches kleiner als der äussere Umfang. Vorzugsweise ist der Abstand derart bemessen, dass sich die zwei Enden annähernd berühren können, sich jedoch nicht überlappen müssen, um den Durchmesser des Einsatzteils zwecks Einsetzen bzw. Entfernen zu verringern.

In bevorzugten Ausführungsformen weist das Einsatzteil einen inneren Umfang auf mit einer inneren Oberfläche, wobei die innere Oberfläche die gesamte Länge des äusseren Umfangs mit einer inneren Oberfläche des Ringbandes fluchtet oder zur inneren Oberfläche des Ringbandes erhöht ist. Vorzugsweise ist sie stets erhöht. Ist die Innere Oberfläche erhöht, so ist der Durchmesser der Aufnahmeöffnung dadurch verkleinert. Je nach Mass der Erhöhung verkleinert sich der Durchmesser. Es lassen sich Einsatzteile mit unterschiedlichen Dicken bereitstellen, so dass sich der selbe Fingerring an unterschiedliche Fingergrössen anpassen lässt. Im Falle, dass die Oberflächen miteinander fluchten ist die Aufnahmeöffnung in ihrer Grösse nicht verändert. Das Einsatzteil dient in diesem Fall lediglich zur Überdeckung der Nut, damit der Tragkomfort optimiert ist.

Die innere Oberfläche des Einsatzteils lässt sich plan oder zu einem Zentrum der Aufnahmeöffnung hin gewölbt ausbilden. Dies verändert den Tragkomfort. Der Kunde bzw. die Kundin kann wiederum ausprobieren, welche Form am bequemsten ist.

Vorzugsweise ist das Einsatzteil teilkreisförmig. Vorzugsweise weist es jedoch dieselbe Form auf wie die innere Oberfläche des Ringbandes. Es lässt sich somit auch oval, elliptisch oder in einer anderen Form ausbilden.

In bevorzugten Ausführungsformen ist das Einsatzteil in Form eines gebogenen flachen Bandes ausgebildet. Vorzugsweise weist seine Fläche bis auf die Kontaktierungsmittel keinerlei Ausnehmungen/Vertiefungen oder Erhöhungen auf. In weiteren Ausführungsformen sind jedoch weitere Ausnehmungen/ Vertiefungen und/oder Erhöhungen vorhanden.

Vorzugsweise weist das Einsatzteil über die gesamte Länge seiner Abwicklung einen gleichbleibenden Querschnitt auf. Das Einsatzteil bildet dadurch eine Einheit mit dem Ringband und ändert die Form der Aufnahmeöffnung kaum. Der Tragkomfort bleibt derselbe.

In bevorzugten Ausführungsformen weist die Nut einen im Wesentlichen rechteckigen Querschnitt auf und das Einsatzteil weist eine sich über den gesamten äusseren Umfang erstreckende plane äussere Oberfläche zur Anlage in einem Nutboden der Nut auf. Diese Formen lassen sich auf einfache Art und Weise herstellen. Die Nut wird vorzugsweise erzeugt, indem in das Ringband ein Einstich eingedreht wird.

Das Ringband kann unterschiedlich ausgestaltet sei. Es kann beispielsweise ein einfacher in sich geschlossener Ring oder ein offener Ring sein. Er kann in anderen Ausführungsformen eine Fassung für Edelsteine oder andere Applikationen beinhalten. Er ist einteilig oder mehrteilig ausgebildet. Das erfindungsgemässe Einsatzteil lässt sich grundsätzlich in jegliche Art von Fingerringen einbringen, die die Ausbildung einer Nut auf ihrer Innenseite ermöglichen.

In einer bevorzugten Ausführungsform ist der Fingerring ein Drehring, wie er in der eingangs erwähnten EP 1410 728 A2 und seit Jahren unter dem Markennamen GIRELLO^{®} vertrieben wird.

Wie bereits erwähnt lassen sich unterschiedliche Einsatzteile, die sich beispielsweise in ihrer Dicke und/oder in ihren Querschnittsformen unterscheiden, als Set verwenden. Vorzugsweise weist ein erstes Einsatzteil eines derartigen Sets eine innere Oberfläche auf, die mit der inneren Oberfläche des Ringbandes fluchtet und mindestens ein zweites Einsatzteil dieses Sets steht der inneren Oberfläche des Ringbandes vor. Dadurch lässt sich der Fingerring in seiner Originalgrösse genauso komfortabel tragen wie in der verkleinerten Form

Das Einsatzteil lässt sich auch nachträglich und unabhängig vom Fingerring vertreiben. Beispielsweise ein Erbstück kann dadurch ohne aufwändige Veränderung des Rings wieder getragen werden.

Der Gebrauch der verschiedenen Einsatzteile lässt sich mit einem dazu passenden Werkzeug erleichtern, wobei das Werkzeug vorzugsweise eine Sicherungsringzange ist mit Einführspitzen, die zum Eingreifen in Ausnehmungen des Einsatzteils ausgebildet und an die Grösse der Ausnehmungen angepasst sind.

Weitere Ausführungsformen sind in den abhängigen Ansprüchen angegeben.

### KURZE BESCHREIBUNG DER ZEICHNUNGEN

Bevorzugte Ausführungsformen der Erfindung werden im Folgenden anhand der Zeichnungen beschrieben, die lediglich zur Erläuterung dienen und nicht einschränkend auszulegen sind. In den Zeichnungen zeigen:
- Figur 1: einen erfindungsgemässen Fingerring mit einem Ringband und einem Einsatzteil vor dem Zusammenfügen;
- Figur 2: den Fingerring gemäss Figur 1 nach dem Zusammenfügen;
- Figur 3: eine Ansicht des Einsatzteils gemäss Figur 1 von oben;
- Figur 4: eine Seitenansicht des Einsatzteils gemäss Figur 3;
- Figur 5: einen Querschnitt durch das Einsatzteil gemäss Figur 3;
- Figur 6: eine Ansicht eines Einsatzteils in einer zweiten Ausführungsform von oben;
- Figur 7: eine Seitenansicht des Einsatzteils gemäss Figur 6;
- Figur 8: einen Querschnitt durch das Einsatzteil gemäss Figur 6;
- Figur 9: einen Querschnitt durch das Ringband gemäss Figur 1;
- Figur 10: einen Teil des Ringbandes gemäss Figur 9 mit einer ersten Variante eines Einsatzteils;
- Figur 11: einen Teil des Ringbandes gemäss Figur 9 mit einer zweiten Variante eines Einsatzteils;
- Figur 12: einen Teil des Ringbandes gemäss Figur 9 mit einer dritten Variante eines Einsatzteils;
- Figur 13: einen Querschnitt durch ein Ringband in einer weiteren Ausführungsform;
- Figur 14: einen Teil des Ringbandes gemäss Figur 13 mit einer ersten Variante eines Einsatzteils;
- Figur 15: einen Teil des Ringbandes gemäss Figur 13 mit einer zweiten Variante eines Einsatzteils und
- Figur 16: einen Teil des Ringbandes gemäss Figur 13 mit einer dritten Variante eines Einsatzteils;

Gleiche Teile sind mit gleichen Bezugszeichen angegeben.

### BESCHREIBUNG BEVORZUGTER AUSFÜHRUNGSFORMEN

In den Figuren 1 bis 5 sowie 9 und 10 ist eine erste Ausführungsform eines erfindungsgemässen Fingerrings dargestellt. Er weist ein Ringband 1 sowie ein Einsatzteil 2 auf. Das Ringband 1 ist in diesen Figuren als einfacher, einteiliger in sich geschlossener Ring mit einer planen äusseren Oberfläche 10 dargestellt. Das Ringband 1 lässt sich jedoch, wie bereits in den oberen Abschnitten erwähnt, beliebig gestalten.

Das Ringband 1 weist eine innere Oberfläche 11 auf, die vorzugsweise kreisförmig ist. Sie ist zum Zentrum der Aufnahmeöffnung des Fingerrings gekrümmt ausgebildet, wie dies in den Figur 9 und 10 gut erkennbar ist. Die innere Oberfläche 11 ist mit einer Nut 12 versehen. Die Nut 12 erstreckt sich vorzugsweise über den gesamten inneren Umfang des Ringbandes 1 und ist somit in sich geschlossen. Sie verläuft vorzugsweise in einem gleichbleibenden Abstand von den Seitenrändern der inneren Oberfläche 11. Vorzugsweise weist die Nut 12 einen in seiner Form und/oder in seinen Abmessungen gleichbleibenden Querschnitt auf. Vorzugsweise ist die Nut 11 rechteckförmig im Querschnitt, wie dies in Figur 9 gut erkennbar ist.

Das Einsatzteil 2 entspricht in seiner Form der inneren Oberfläche 11 des Ringbandes 1 bzw. dessen Nut 12. Das Einsatzteil 2 ist vorzugsweise bandförmig und zu einem offenen Ring gebogen, so dass zwei einander gegenüberliegende freie Enden 22 ausgebildet sind. Im Bereich jedes der zwei freien Enden 22 ist eine Ausnehmung 23, vorzugsweise ein Durchgangsloch, vorhanden. Der Abstand zwischen den zwei freien Enden 22 ist im Vergleich um äusseren Umfang um ein Vielfaches kleiner. Er ist in Figur 1 mit dem Bezugszeichen X versehen. Dies ist der erste Abstand X zwischen den Enden im Grundzustand des Einsatzteils 2.

Die äussere Oberfläche 20 des Einsatzteils 2 ist plan bzw. sie bildet das Gegenstück zum Nutboden der Nut 12. Die innere Oberfläche 21 des Einsatzteils 2 ist zum Zentrum der Aufnahmeöffnung des Fingerrings hin gekrümmt ausgebildet. Dies ist in Figur 5 gut erkennbar.

Das Einsatzteil 2 ist flexibel bzw. federnd ausgebildet. Es ist vorzugsweise aus einem Metall, insbesondere einem Edelmetall gefertigt. Ein typisches Mass für den Einstich im Ringband 1, d.h. die Tiefe der Nut 12, ist ca. 0.5 mm. Die Dicke des Einsatzteils 2 ist vorzugsweise ca. 0.5 mm, noch bevorzugter ca. 0.66 mm, und mehr. Vorzugsweise liegt ein Set von Einsatzteilen 2 vor, die sich jeweils um ca. 0.16 mm in ihrer Dicke unterscheiden, d.h. deren Dicke ist ca. 0.66 mm, 0.82 mm, 0.98 mm usw..

Eine Sicherungszange, wie sie für Spreiz- oder Sprengringe verwendet wird, lässt sich mit ihren Einführspitzen in die zwei Ausnehmungen 23 des Einsatzteils 2 stecken. Das Einsatzteil 2 lässt sich dadurch ergreifen und die zwei Enden 22 lassen sich zueinander führen. Der Durchmesser des Einsatzteils 2 wird somit verkleinert und das Einsatzteil 2 lässt sich einfach in die Nut 12 einbringen. Wird es wieder von der Sicherungszange freigegeben federt das Einsatzteil 2 dank der Rückstellkräfte in eine offenere Stellung zurück. Die zwei freien Enden 22 distanzieren sich wieder voneinander, wie dies in Figur 2 erkennbar ist. Das Einsatzteil 2 ist dadurch ohne weitere Befestigungsmittel, wie beispielsweile Klebstoff oder Lot fixiert im Ringband 1 gehalten. Es lässt sich eventuell relativ zum Ringband 1 drehen, es fällt jedoch nicht heraus. Vorzugsweise ertönt ein Klicken beim Einfügen des Einsatzteils 2, so dass eine Rückmeldung über das korrekte Einfügen erhalten wird.

Der zweite Abstand Y zwischen den zwei freien Enden 22 im eingelegten Zustand des Einsatzteils 2 ist vorzugsweise gleich gross sein wie der erste Abstand X in der Grundposition

Zum Entfernen des Einsatzteils 2 aus dem Ringband 1 wird wiederum die Sicherungszange in die Ausnehmungen 23 gesteckt und die zwei Enden 22 werden zueinander geführt. Der Durchmesser des Einsatzteils 2 verkleinert sich wieder und es lässt sich aus der Nut 12 und dem Ringband 1 entfernen.

In den Figuren 6 bis 8 sowie 11 ist eine alternative Ausführungsform eines Einsatzteils 2 gezeigt. Es unterscheidet sich von der ersten Ausführungsform darin, dass die innere Oberfläche 21 ebenfalls plan ausgebildet ist.

In der Ausführungsform gemäss Figur 12 ist die innere Oberfläche stärker gewölbt als in der ersten Ausführungsform gemäss Figur 10. Wie im Vergleich dieser zwei Figuren erkennbar ist, bildet das Einsatzteil 2 jedoch einen möglichst sanften Übergang zur inneren Oberfläche 11 des Ringbandes 1 aus, um beim Tragen des Fingerrings störende Kanten zu vermeiden.

In den Figuren 13 bis 16 ist die innere Oberfläche 11 des Ringbandes 1 alternativ ausgebildet. in diesem Fall ist sie plan. Diese Form lässt sich ebenfalls mit den bereits beschriebenen Einsatzteilen 2 kombinieren. So zeigt Figur 14 ein planes Einsatzteil 2 und die Figuren 15 und 16 zeigen unterschiedlich nach innen gewölbte Einsatzteile 2.

Der erfindungsgemässe Fingerring ermöglicht eine einfache und reversible Anpassung an unterschiedliche Fingergrössen.

**BEZUGSZEICHENLISTE**

| | | | |
|---|---|---|---|
| 1 | Ringband | 21 | innere Oberfläche |
| 10 | äussere Oberfläche | 22 | freies Ende |
| 11 | innere Oberfläche | 23 | Ausnehmung |
| 12 | Nut | | |
| | | X | erster Abstand |
| 2 | Einsatzteil | Y | zweiter Abstand |
| 20 | äussere Oberfläche | | |

## Patentansprüche

1. Fingerring mit einem Ringband (1) mit einer Aufnahmeöffnung zur Aufnahme eines Fingers und mit einem Einsatzteil (2) zur Veränderung der Grösse der Aufnahmeöffnung,
wobei das Ringband (1) in seiner inneren Oberfläche (11) eine Nut (12) zur Aufnahme des Einsatzteils (2) aufweist, wobei sich die Nut (12) über mindestens die Hälfte des inneren Umfangs des Ringbandes (1) erstreckt,
wobei das Einsatzteil (2) einen äusseren Umfang aufweist, der mindestens der Hälfte des inneren Umfangs des Ringbandes (1) entspricht, und
wobei das Einsatzteil (2) elastisch ausgebildet ist,
**dadurch gekennzeichnet,**
**dass** das Einsatzteil (2) mit seinem gesamten äusseren Umfang in der Nut (12) aufnehmbar ist,
**dass** das Einsatzteil (2) durch Verkleinerung seines Durchmessers in die Nut (12) einlegbar und durch anschliessende, mittels elastischer Rückfederung erzeugte Vergrösserung seines Durchmessers in der Nut (12) fixierbar ist und
**dass** das in der Nut (12) fixierte Einsatzteil (2) durch Verkleinerung des Durchmessers aus der Nut (12) entfernbar ist.

2. Fingerring nach Anspruch 1, wobei das Einsatzteil (2) zwei einander gegenüberliegende freie Enden (22) aufweist, die beabstandet zueinander angeordnet sind, wobei im Bereich dieser Enden Kontaktierungsmittel vorhanden sind, die im montierten Zustand des Einsatzteils (2) mittels eines Werkzeugs zwecks Verkleinerung des Durchmessers kontaktierbar sind, wobei die Kontaktierungsmittel vorzugsweise Ausnehmungen (23) sind.

3. Fingerring nach Anspruch 2, wobei der Abstand (X) zwischen den zwei Enden (22) ein Vielfaches kleiner als der äussere Umfang des Einsatzteils (2) ist.

4. Fingerring nach einem der Ansprüche 1 oder 3, wobei das Einsatzteil (2) einen inneren Umfang aufweist mit einer inneren Oberfläche (21), wobei die innere Oberfläche (21) die gesamte Länge des äusseren Umfangs mit einer inneren Oberfläche (11) des Ringbandes (1) fluchtet oder zur inneren Oberfläche (11) des Ringbandes (1) erhöht ist.

5. Fingerring nach Anspruch 4, wobei die innere Oberfläche (21) des Einsatzteils (2) plan oder zu einem Zentrum der Aufnahmeöffnung hin gewölbt ausgebildet ist.

6. Fingerring nach einem der Ansprüche 1 bis 5, wobei das Einsatzteil (2) teilkreisförmig ist.

7. Fingerring nach einem der Ansprüche 1 bis 6, wobei das Einsatzteil (2) in Form eines gebogenen flachen Bandes ausgebildet ist.

8. Fingerring nach einem der Ansprüche 1 bis 7, wobei das Einsatzteil (2) über die gesamte Länge seiner Abwicklung einen gleichbleibenden Querschnitt aufweist.

9. Fingerring nach einem der Ansprüche 1 bis 8, wobei die Nut (12) einen im Wesentlichen rechteckigen Querschnitt aufweist und das Einsatzteil (2) eine sich über den gesamten äusseren Umfang erstreckende plane äussere Oberfläche (20) zur Anlage in einem Nutboden der Nut (12) aufweist.

10. Fingerring nach einem der Ansprüche 1 bis 9, wobei das Ringband (1) ein Drehring ist.

11. Fingerring nach einem der Ansprüche 1 bis 10, wobei das Ringband (1) in sich geschlossen oder offen ausgebildet ist.

12. Set mit einem Fingerring nach einem der Ansprüche 1 bis 11, wobei mehrere Einsatzteile (2) vorhanden sind, welche unterschiedliche Dicken und/oder unterschiedliche Querschnittsformen aufweisen.

13. Set gemäss Anspruch 12, wobei ein erstes Einsatzteil (2) eine innere Oberfläche (21) aufweist, die mit der inneren Oberfläche (11) des Ringbandes (1) fluchtet und wobei mindestens ein zweites Einsatzteil (2) vorhanden ist, welches der inneren Oberfläche (11) des Ringbandes (1) vorsteht.

14. Einsatzteil eines Fingerrings gemäss einem der Ansprüche 1 bis 11, wobei das Einsatzteil (2) elastisch ausgebildet ist und wobei sein Durchmesser verkleinerbar und durch elastische Rückfederung wieder vergrösserbar ist.

15. Werkzeug zur Verwendung mit einem Fingerring gemäss einem der Ansprüche 1 bis 11, wobei das Werkzeug eine Sicherungsringzange ist mit Einführspitzen, die zum Eingreifen in Ausnehmungen (23) des Einsatzteils (2) ausgebildet und an die Grösse der Ausnehmungen (23) angepasst sind.
